# EUROPÄISCHE PATENTSCHRIFT

(11) **EP 0 709 188 B1**
(45) Veröffentlichungstag und Bekanntmachung des Hinweises auf die Patenterteilung: **27.01.1999**
(21) Anmeldenummer: 95116536.4
(22) Anmeldetag: 20.10.1995
(51) Int. Cl.: B41F 31/02

(54) **Kammerrakeleinrichtung für ein Kurzfarbwerk einer Rotationsdruckmaschine**
Doctor blade device for an anilox inker of a rotary printing machine
Chambre encreur-racle du type court pour une machine d'impression rotative

(30) Priorität: 26.10.1994 DE 4438262
(43) Veröffentlichungstag der Anmeldung: 01.05.1996
(62) Teilanmeldung aus: 97120690.9
(73) Patentinhaber: Koenig & Bauer Aktiengesellschaft, 97080 Würzburg (DE)
(72) Erfinder: Puschnerat, Helmut, D-67591 Wachenheim (DE)

(56) Entgegenhaltungen:
- DE-A- 3 737 531
- GB-A- 531 572

## Beschreibung

Die Erfindung betrifft eine Kammerrakeleinrichtung für ein Kurzfarbwerk einer Rotationsdruckmaschine entsprechend dem Oberbegriff des Anspruches 1.

Durch die DE 37 37 531 A1 ist eine Kammerrakeleinrichtung für ein Kurzfarbwerk einer Rotationsdruckmaschine bekannt, welche zwischen an einer Rasterwalze anliegenden Rakelmessern eine Farbumlaufkammer aufweist, die eine rotierbare Walze aufnimmt.

Der Erfindung liegt die Aufgabe zugrunde, eine Kammerrakeleinrichtung für ein Kurzfarbwerk einer Rotationsdruckmaschine zu schaffen, bei welcher auch beim Umlauf von wenig Druckfarbe eine gute Farbvermischung und eine gleichmäßige Verteilung der Druckfarbe auf der Rasterwalze erfolgt.

Diese Aufgabe wird durch die Merkmale des kennzeichnenden Teils des Anspruches 1 gelöst.

Durch die Erfindung werden insbesondere nachfolgende Vorteile erzielt: infolge der Anordnung der am Boden der Farbwanne angetriebenen Scheiben bzw. Zahnräder wird die Druckfarbe gut durchmischt und in Verbindung mit der in achsparalleler Richtung verlaufenden, sich drehenden Gummiwalze gleichmäßig auf die Mantelfläche der Rasterwalze verteilt, so daß einem Bestreben der Druckfarbe, sich an einer Längsseite der Kammerrakeleinrichtung festzusetzen, entgegengewirkt wird. Weiterhin reichen geringe Mengen von Druckfarbe aus, um eine ausreichende Farbversorgung der Rasterwalze zu gewährleisten, was insbesondere bei der Verwendung von teuren Schmuckfarben wichtig ist.

Die Erfindung wird nachfolgend an mehreren Ausführungsbeispielen näher erläutert. Die zugehörigen Zeichnungen zeigen in
- Fig. 1: einen Querschnitt durch eine erfindungsgemäße Kammerrakeleinrichtung;
- Fig. 2: einen Längsschnitt durch die Kammerrakeleinrichtung entsprechend Fig. 1, ohne Darstellung von Rakelblättern, Rakelhaltern und Druckfarbe;
- Fig. 3: eine vergrößerte Darstellung einer Einzelheit "Z" nach Fig. 2 mit einem weiteren Ausführungsbeispiel eines Antriebes.

An eine Rasterwalze 1 eines Kurzfarbwerkes ist eine insgesamt mit 2 bezeichnete Kammerrakeleinrichtung anstellbar. Die Kammerrakeleinrichtung 2 kann aus einer Farbwanne 3 mit einem etwa U-förmigen Profil bestehen, welche sich mit einer Länge l unterhalb und achsparallel zur Rasterwalze 1 erstreckt. Die Länge l der Farbwanne 3 kann ein Viertel der Gesamtlänge der Rasterwalze 1 betragen, so daß vier verschiedene Farbwannen 3 unter der Rasterwalze 1 angeordnet sein können. Jede Farbwanne 3 weist stirnseitige Schließbleche 4, 6 auf, welche das U-Profil beidseitig z. B. mittels Schrauben verschließen. Die Schließbleche 4; 6 sind mit ihrer der Rasterwalze 1 zugewandten Seite der Peripherie der Rasterwalze 1 angepaßt. An beiden Schließblechen 4; 6 sind in achsparalleler Richtung zur Rasterwalze 1 sowie ins Innere der Kammerrakeleinrichtung 2 weisende Achszapfen 7; 8 befestigt, auf welchen über Kugellager 9; 11 beidendig eine Walze, z. B. Gummiwalze 12 rotierbar gelagert ist. Die Gummiwalze 12 weist auf ihrem Mantel 15 Erhebungen 13 auf, die z. B. rhombenförmig ausgebildet sein können (in Fig. 2 ausschnittsweise dargestellt). Die Gummiwalze 12 ist in einem solchen Abstand a zur Rasterwalze 1 angeordnet, daß diese bei Drehung der Rasterwalze 1 durch Reibung angetrieben werden kann, wobei sich zwischen der Rasterwalze 1 sowie der Gummiwalze 12 ein auf die Rasterwalze 1 zu übertragender Film von Druckfarbe befindet. Die Gummiwalze 12 kann auch separat durch eine nichtdargestellte Antriebseinheit, z. B. einen Elektromotor, angetrieben werden. Am Boden 14 der Farbwanne 3, d. h. in einem geringen Abstand zu diesem sowie in einem Abstand b zum Mantel 15 der Gummiwalze 12 sind mehrere, z. B. zwei in achsparalleler Richtung nebeneinander befindliche angetriebene Scheiben 17; 18 angeordnet, deren Antriebswellen 19; 21 rechtwinklig zur Rotationsachse 22 verlaufen und zu außerhalb der Kammerrakeleinrichtung 2 befindlichen, nichtdargestellten Antrieben führen können. Die Antriebe können z. B. außen am Boden 14 der Farbwanne 3 angeflanscht sein. Der Abstand b der Scheiben 17; 18 zur Gummiwalze 12 ist für jede Scheibe 17; 18 einzeln einstellbar. Es ist aber auch möglich, daß der Abstand b der Scheiben 17; 18 zur Gummiwalze 12 für beide Scheiben 17; 18 gemeinsam einstellbar ist. Die Kammerrakeleinrichtung 2 weist zwei in einem Abstand zueinander angeordnete, an die Gummiwalze 12 anstellbare federnde Rakelblätter - eine Arbeitsrakel 23 sowie eine Schließrakel 24 - auf, die sich in achsparalleler Richtung zur Rasterwalze 1 erstrecken und in leistenförmigen Haltern 26; 27 festgeklemmt sind. Die Halter 26; 27 für die Rakel 23; 24 sind beidendig formschlüssig mit den Schließblechen 4; 6 der Kammerrakeleinrichtung 2 verbunden. Die antreibbaren Scheiben 17; 18 sind zweckmäßigerweise kreisrund ausgebildet und können an ihrer Peripherie eine Verzahnung aufweisen. Weiterhin können die Scheiben 17; 18 mit verschiedenen Durchgangslöchern versehen sein, um z. B. Luftansammlungen zwischen der bodennahen Seite der Scheiben 17; 18 sowie dem Boden 14 der Farbwanne 3 zu vermeiden. Die Kammerrakeleinrichtung 2 ist durch eine angedeutete bekannte Hub- und Senkeinrichtung 28 höhenverstellbar und somit an die Rasterwalze 1 anstellbar. Eine linke obere Seitenwand (Fig. 1) der Farbwanne 3 ist schwenkbar ausgebildet, so daß in abgeschwenktem Zustand der Seitenwand Druckfarbe in die Farbwanne 3 ein- bzw. nachgefüllt werden kann.

Die Funktion der Kammerrakeleinrichtung 2 ist wie folgt: während des Betriebszustandes, d. h. während der Drehung der Rasterwalze 1, z. B. im Uhrzeigersinn (Fig. 1) dreht sich die Gummiwalze 12 mitläufig im Gegenuhrzeigersinn, wobei sich die Scheiben 17; 18 so drehen, daß in einem Spalt 29 zwischen beiden Scheiben 17; 18 ein Strom von Druckfarbe 20 in Richtung der Längsseite der Farbwanne 3 gefördert wird, welche die Schließrakel 24 aufweist, so daß die Gummiwalze 12 die Druckfarbe wieder in Richtung Rasterwalze 1, und die Rasterwalze 1 die Druckfarbe 20 in Richtung Arbeitsrakel 23 transportiert. In einer vergrößerten Darstellung sind die Drehrichtungen der Scheiben 17; 18 sowie der Gummiwalze 12 mittels Kreisen mit einem Punkt dargestellt, wobei das Kreis-Punkt-Zeichen 30 bedeutet, daß sich dieser so gekennzeichnete Teil aus der Ebene des Zeichnungsblattes in Richtung des Betrachters der Zeichnung herausbewegt.

Es wäre durchaus auch möglich, daß sich die Gummiwalze 12 gegenläufig zur Rasterwalze 1 bewegt, d. h. im Uhrzeigersinn, so daß sich an der Rasterwalze 1 zwischen der Arbeitsrakel 23 und der rasterwalzennahen Mantellinie der Gummiwalze 12 ein Farbwulst bildet.

Nach einem anderen, nichtdargestellten Ausführungsbeispiel können beide Scheiben 17; 18 als miteinander kämmende Zahnräder ausgeführt sein, die dann auch nur einen gemeinsamen Antrieb benötigen.

Nach einem weiteren Ausführungsbeispiel (Fig. 3) ist es möglich, zwischen beiden als Zahnräder ausgeführten Scheiben 17; 18 eine in Nähe des Bodens 14 und innerhalb der Farbwanne 3 gelagerte und außerhalb der Farbwanne 3 angetriebene Schneckenwelle 31 anzuordnen, welche sowohl mit beiden Zahnrädern 17; 18 als auch mit einer am Umfang der Gummiwalze 12 befindlichen Verzahnung 32 kämmt. Die Verzahnung 32 der Gummiwalze 12 befindet sich an der Stelle der Hälfte der Länge l der Farbwanne 3 und ragt nicht über die Mantelfläche 15 der Gummiwalze 12 heraus. Es ergibt sich die vorgenannte Bewegungsrichtung der Teile 17; 18; 32 (Fig. 3).

Es ist auch möglich, nur eine antreibbare Scheibe 18 oder 19 im Boden 14 der Farbwanne 3 anzuordnen. Die Farbwanne 3 ist, wie insbesondere aus Fig. 1 ersichtlich, senkrecht unter einer Rotationsachse 16 der Rasterwalze 1 angeordnet. Es ist jedoch auch möglich, daß eine durch die Rotationsachse 16 der Rasterwalze 1 verlaufende senkrechte Mittellinie 25 der Farbwanne 3 um einen Winkel plus oder minus Alpha geschwenkt wird, so daß die Farbwanne 3 seitlich an der Rasterwalze anliegt.

Dabei würde dann die antreibbare Scheibe 17; 18 nur teilweise in die Druckfarbe 20 eintauchen.

Der Winkel Alpha kann zwischen Null und 45° liegen. Eine Füllhöhe h der Druckfarbe 20 kann zwischen einem Viertel bis zur Hälfte des Durchmessers der Walze 12 betragen.

### Teileliste

- 1: Rasterwalze
- 2: Kammerrakeleinrichtung
- 3: Farbwanne
- 4: Schließblech (3)
- 5: -
- 6: Schließblech (3)
- 7: Achszapfen
- 8: Achszapfen
- 9: Kugellager (7)
- 10: -
- 11: Kugellager (8)
- 12: Gummiwalze (2)
- 13: Erhebung (12)
- 14: Boden (3)
- 15: Mantel (12)
- 16: Rotationsachse (1)
- 17: Scheibe, antreibbar (2)
- 18: Scheibe, antreibbar (2)
- 19: Antriebswelle (17)
- 20: Druckfarbe (3)
- 21: Antriebswelle (18)
- 22: Rotationsachse (12)
- 23: Arbeitsrakel
- 24: Schließrakel
- 25: Mittellinie, senkrechte (3)
- 26: Halter (23)
- 27: Halter (24)
- 28: Hub- und Senkeinrichtung (2)
- 29: Spalt (17; 18)
- 30: Zeichen
- 31: Schneckenwelle (2)
- 32: Verzahnung (12)
- a: Abstand (1; 12)
- b: Abstand (15; 17; 18)
- h: Füllhöhe (3)
- l: Länge (3)

## Patentansprüche

1. Kammerrakeleinrichtung für ein Kurzfarbwerk einer Rotationsdruckmaschine mit einer Farbwanne (3) und zwei Rakelmessern (23; 24) sowie einer in der Farbwanne (3) achsparallel zur Rasterwalze (1) angeordneten rotierbaren Walze (12), dadurch gekennzeichnet, daß im Inneren der Farbwanne (3) mindestens eine zumindest teilweise in Druckfarbe (20) eintauchende, in einem Abstand (b) vom Mantel (15) der Walze (12) angeordnete angetriebene Scheibe (17; 18) angeordnet ist.

2. Kammerrakeleinrichtung nach Anspruch 1, dadurch gekennzeichnet, daß mehrere Scheiben (17; 18) angeordnet sind.

3. Kammerrakeleinrichtung nach Anspruch 1, dadurch gekennzeichnet, daß die Scheibe (17; 18) kreisrund ausgebildet ist.

4. Kammerrakeleinrichtung nach den Ansprüchen 1 und 3, dadurch gekennzeichnet, daß die Scheibe (17; 18) Durchgangsbohrungen aufweist.

5. Kammerrakeleinrichtung nach Anspruch 1, dadurch gekennzeichnet, daß die Rotationsachse (19; 21) der Scheibe (17; 18) rechtwinklig zur Rotationsachse (22) der Gummiwalze (12) verläuft.

6. Kammerrakeleinrichtung nach Anspruch 2, dadurch gekennzeichnet, daß die Scheiben (17; 18) als miteinander kämmende Zahnräder ausgebildet sind.

7. Kammerrakeleinrichtung nach Anspruch 1, dadurch gekennzeichnet, daß auf der halben Länge (l/2) am Umfang der Walze (12) eine Verzahnung (32) vorgesehen ist.

8. Kammerrakeleinrichtung nach den Ansprüchen 1, 6 und 7, dadurch gekennzeichnet, daß die Zahnräder (17; 18) und die Walze (12; 32) gemeinsam mittels einer Schneckenwelle (31) antreibbar sind.

9. Kammerrakeleinrichtung nach Anspruch 1, dadurch gekennzeichnet, daß die Walze (12) mit einem Gummimantel versehen ist.

10. Kammerrakeleinrichtung nach Anspruch 9, dadurch gekennzeichnet, daß der Gummimantel Erhebungen (13) aufweist.

11. Kammerrakeleinrichtung nach Anspruch 1, dadurch gekennzeichnet, daß vier Kammerrakeleinrichtungen (2) in achsparalleler Richtung (22) der Rasterwalze (1) nebeneinander und unterhalb der Rasterwalze (1) angeordnet sind.

12. Kammerrakeleinrichtung nach Anspruch 2, dadurch gekennzeichnet, daß in einer Kammerrakeleinrichtung (2) in achsparalleler Richtung (22) der Rasterwalze (1) zwei Scheiben (17; 18) nebeneinander angeordnet sind.

13. Kammerrakeleinrichtung nach Anspruch 2, dadurch gekennzeichnet, daß der Abstand (b) der Scheiben (17; 18) zur Gummiwalze (12) für jede Scheibe (17; 18) einzeln einstellbar ist.

14. Kammerrakeleinrichtung nach Anspruch 2, dadurch gekennzeichnet, daß der Abstand (b) der Scheiben (17; 18) zur Gummiwalze (12) gemeinsam einstellbar ist.

15. Kammerrakeleinrichtung nach Anspruch 1, dadurch gekennzeichnet, daß die Farbwanne (3) unterhalb der Rotationsachse (16) der Rasterwalze (1) angeordnet ist.

## Claims

1. Chamber-type doctor device for an anilox inking unit of a rotary printing machine, having an ink trough (3) and two doctor blades (23; 24), as well as a rotatable roller (12) that is arranged in the ink trough (3), axially parallel to the anilox roller (1), characterized in that there is arranged in the interior of the ink trough (3) at least one driven disc (17; 18), which is at least partly immersed in printing ink (20) and is arranged at a distance (b) from the cover (15) of the roller (12).

2. Chamber-type doctor device according to Claim 1, characterized in that a plurality of discs (17; 18) are provided.

3. Chamber-type doctor device according to Claim 1, characterized in that the disc (17; 18) is of circular design.

4. Chamber-type doctor device according to Claims 1 and 3, characterized in that the disc (17; 18) has through-holes.

5. Chamber-type doctor device according to Claim 1, characterized in that the axis of rotation (19; 21) of the disc (17; 18) runs at right angles to the axis of rotation (22) of the rubber roller (12).

6. Chamber-type doctor device according to Claim 2, characterized in that the discs (17; 18) are designed as intermeshing gear wheels.

7. Chamber-type doctor device according to Claim 1, characterized in that toothing (32) is provided on the periphery of the roller (12), half way along its length (l/2).

8. Chamber-type doctor device according to Claims 1, 6 and 7, characterized in that the gear wheels (17; 18) and the roller (12; 32) can be driven jointly by means of a worm-gear shaft (31).

9. Chamber-type doctor device according to Claim 1, characterized in that the roller (12) is provided with a rubber cover.

10. Chamber-type doctor device according to Claim 9, characterized in that the rubber cover has elevations (13).

11. Chamber-type doctor device according to Claim 1, characterized in that four chamber-type doctor devices (2) are arranged beside one another in the direction (22) axially parallel to the anilox roller (1) and underneath the anilox roller (1).

12. Chamber-type doctor device according to Claim 2, characterized in that, in a chamber-type doctor device (2), two discs (17; 18) are arranged beside each other in the direction (22) axially parallel to the anilox roller (1).

13. Chamber-type doctor device according to Claim 2, characterized in that the distance (b) of the discs (17; 18) from the rubber roller (12) is individually adjustable for each disc (17; 18).

14. Chamber-type doctor device according to Claim 2, characterized in that the distances (b) of each of the discs (17; 18) from the rubber roller (12) can be adjusted together.

15. Chamber-type doctor device according to Claim 1, characterized in that the ink trough (3) is arranged underneath the axis of rotation (16) of the anilox roller (1).

## Revendications

1. Dispositif de racle à chambre pour un dispositif d'encrage court d'une machine à imprimer rotative, comprenant un bac d'encre (3) et deux lames racleuses (23 ; 24) ainsi qu'un rouleau tournant (12) disposé dans le bac d'encre (3) parallèlement à l'axe du rouleau de réseau (1), caractérisé en ce qu'à l'intérieur du bac d'encre (3) est disposé au moins un disque entraîné (17 ; 18) qui plonge au moins partiellement dans l'encre (20) et qui est disposé à une distance (b) de la surface périphérique (15) du rouleau (12).

2. Dispositif de racle à chambre selon la revendication 1, caractérisé en ce que plusieurs disques (17 ; 18) sont prévus.

3. Dispositif de racle à chambre selon la revendication 1, caractérisé en ce que le disque (17 ; 18) est de forme circulaire.

4. Dispositif de racle à chambre selon les revendications 1 et 3, caractérisé en ce que le disque (17 ; 18) est pourvu de trous débouchants.

5. Dispositif de racle à chambre selon la revendication 1, caractérisé en ce que l'axe de rotation (19 ; 21) du disque (17 ; 18) est perpendiculaire à l'axe de rotation (22) du rouleau en caoutchouc (12).

6. Dispositif de racle à chambre selon la revendication 2, caractérisé en ce que les disques (17 ; 18) sont conçus sous la forme de roues dentées en prise mutuelle.

7. Dispositif de racle à chambre selon la revendication 1, caractérisé en ce qu'une denture (32) est prévue à la moitié de la longueur (l/2) sur la périphérie du rouleau (12).

8. Dispositif de racle à chambre selon les revendications 1, 6 et 7, caractérisé en ce que les roues dentées (17 ; 18) et le rouleau (12 ; 32) sont entraînés conjointement au moyen d'une vis sans fin (31).

9. Dispositif de racle à chambre selon la revendication 1, caractérisé en ce que le rouleau (12) est revêtu d'une garniture en caoutchouc.

10. Dispositif de racle à chambre selon la revendication 9, caractérisé en ce que la garniture en caoutchouc comporte des reliefs (13).

11. Dispositif de racle à chambre selon la revendication 1, caractérisé en ce que quatre dispositifs de racle à chambre (2) sont disposés côte à côte et sous le rouleau de réseau (1) dans une direction (22) parallèle à l'axe du rouleau de réseau (1).

12. Dispositif de racle à chambre selon la revendication 2, caractérisé en ce que, dans un dispositif de race à chambre (2), deux disques (17 ; 18) sont disposés côte à côte dans une direction (22) parallèle à l'axe du rouleau de réseau (1).

13. Dispositif de racle à chambre selon la revendication 2, caractérisé en ce que la distance (b) des disques (17 ; 18) au rouleau en caoutchouc (12) est réglable individuellement pour chaque disque (17 ; 18).

14. Dispositif de racle à chambre selon la revendication 2, caractérisé en ce que la distance (b) des disques (17 ; 18) au rouleau en caoutchouc (12) est réglable conjointement.

15. Dispositif de racle à chambre selon la revendication 1, caractérisé en ce que le bac d'encre (3) est disposé sous l'axe (16) de rotation du rouleau de réseau (1).
